# EUROPÄISCHE PATENTSCHRIFT

(11) **EP 1 104 587 B1**
(45) Veröffentlichungstag und Bekanntmachung des Hinweises auf die Patenterteilung: **20.08.2003**
(21) Anmeldenummer: 98917080.8
(22) Anmeldetag: 25.03.1998
(51) Int. Cl.: H01Q 21/00, H01Q 21/06, H01Q 21/24

(54) **BREITBAND-PLANARSTRAHLER**
WIDE BAND PLANAR RADIATOR
RADIATEUR PLANE A LARGE BAUDE

(30) Priorität: 25.03.1997 DE 19712510
(43) Veröffentlichungstag der Anmeldung: 06.06.2001
(73) Patentinhaber: PATES TECHNOLOGY PATENTVERWERTUNGSGESELLSCHAFT FÜR SATELLITEN- UND MODERNE INFORMATIONSTECHNOLOGIEN MBH, 23556 Lübeck (DE)
(72) Erfinder: ROTHE ,Lutz, D-06132 Halle (DE); GERHARD ,Walter, D-73272 Neidlingen (DE)
(74) Vertreter: Lenzing, Andreas, Dr.
(86) Internationale Anmeldenummer: EP9801757
(87) Internationale Veröffentlichungsnummer: WO98026642

(56) Entgegenhaltungen:
- EP-A- 0 123 350
- EP-A- 0 252 779
- EP-A- 0 520 908
- EP-A- 0 542 447
- FR-A- 2 625 616

## Beschreibung

Die Erfindung betrifft eine Planarantenne zum Empfang und Senden von linear polarisierten Wellen, mit zwei flächenparallel zueinander angeordneten Strahlerebenen mit jeweils mehreren in Zeilen und Spalten angeordneten Strahlerelementen, wobei die Strahlerelemente jeder Strahlerebene über jeweils ein Kopplungsnetzwerk phasenund amplitudengleich auf jeweils einen zentralen Punkt gekoppelt sind, und die beiden Strahlerebenen zueinander orthogonal polarisierte Wellen empfangen oder abstrahlen.

Die Planarantenne ist als Strahlersystem für den Richt empfang höchstfrequenter elektromagnetischer Strahlungsfelder auf Grundlage einer planaren Lösungskonzeption ausgelegt, mittels der gerichtete Informationsübertragungsstrecken, vorzugsweise für den Bereich der satellitengestützten Daten-, Audio- und Videoübertragung, betreibbar sind. Hierbei bezieht sich die Erfindung vordergründig auf die Konzeption der Einzelstrahler sowie deren netzwerkseitige Kopplung.

Das Anwendungsgebiet der Erfindung umfaßt ferner die stationäre sowie mobile Fernsprech- bzw. Informationsübertragung auf der Basis der satellitengestützten Nachrichtenübertragung sowie den Sektor der terrestrischen Informationsübertragung auf der Grundlage definierter Punkt-Zu-Punkt-Verbindungen. Hierbei sind insbesondere der Bereich der satellitengestützten analogen und digitalen Signalübertragung, vorzugsweise innerhalb des Spektralbereiches zwischen 10,70 GHz und 12,75 GHz, sowie der Bereich der terrestrischen Punkt-Zu-Punkt-Übertragung, vorzugsweise innerhalb des Spektralbereiches zwischen 10,00 GHz und 10,40 GHz, zielgemäße Applikationsschwerpunkte.

Gegenwärtig bekannte planare Strahlerlösungen für den Empfang hochfrequenter elektromagnetischer Strahlungsfelder basieren auf der elektromagnetischen Anregung von Blendenfeldern mit rechteckiger, quadratischer, kreisförmiger oder rombischer Blendenberandung, deren elektromagnetische Speisung mittels geometrieseitig definiert bemessener Streifenleiter erfolgt.

Die wechselseitige Anordnung der anregenden Streifenleiter bzw. angeregten Blenden sowie die jeweilige Auslegung der Blendenkontur bestimmen in ihrer Kombination die Charakte ristik des erzeugbaren elektromagnetischen Strahlungsfeldes. Hierbei beruhen die bekannten Anordnungen auf der Erzeugung zirkular polarisierter elektromagnetischer Strahlungsfelder mittels gleichphasig erregter Blendengruppen, wobei die einzelnen Blenden jeweils mittels eines Paares geometrieseitigen definiert bemessener Streifenleiter mit einer gegenseitig räumlichen und zeitlichen Versetzung von 90° angeregt werden oder aber auf der Erzeugung linear polarisierter elektromagnetischer Strahlungsfelder mittels gleichphasig erregter Blendengruppen, wobei die einzelnen Blenden jeweils mittels eines geometrieseitig definiert bemessenen Streifenleiters, dessen geometrische Anordnung die Schwingungsrichtung des elektrischen Feldvektors bestimmt, erfolgt. Bekannte Lösungen zur Gestaltung der Strahlerelemente basieren ferner auf der Verwendung geometrieseitig definiert bemessener, aus einem oder mehreren gleichen oder ungleichen Flächenelementen bestehender und galvanisch oder feldgestützt gekoppelter Leiterflächen mit quadratischer, rechteckiger, kreisförmiger oder trapezförmiger Flächenberandung, die zur Anregung der Blendenfelder führen, wobei die Polarisation über den Ort der Signaleinkopplung be- stimmt wird.

Darüber hinausgehende verwendete Lösungen beruhen auf der Konfiguration von Flächenresonatoren in Microstrip- oder Koplanartechnik mit quadratischer, rechteckiger oder kreisförmiger Flächenberandung. Hierbei sind sowohl galvanische als auch feldgestützte Ausführungen der Signaleinkopplung bekannt. Weitere bekannte Lösungen beruhen auf Microstripkonfigurationen in Ring- oder Rahmenausführung mit resonanter geometrischer Ring- bzw. Rahmenlänge. Die bekannten Lösungen der Anregungsnetzwerke für den Fall der Gruppenanordnung beruhen auf der Parallelspeisung der Strahlerelemente oder auf der Parallelspeisung seriengespeister Strahleruntergruppen. Hierbei werden für die Ausführung der Kopplungsnetzwerke Microstrip-, Schlitzleitungs-, Triplate- oder Koplanartechniken verwendet.

Die Erzeugung zweier orthogonaler Polarisationen beruht nach bekanntem Stand auf der entlang der Flächennormalen der Blenden bzw. Flächenresonatoren gestockten Anordnungsweise der Strahlerelemente. Bekannte planare Richtstrahleranordnungen mit hoher Richtwirkung sind ausschließlich als schmalbandige bzw. für den Fall der satellitengestützten Informationsübertragung als Single-Band-Systeme konfiguriert. Die Signalein- bzw. -auskopplung erfolgt bekannter Weise über einen Hohlleiter mit kapazitiver Sonde, wobei die Hohlleitergeometrie die Ausbreitungsbedingung des Feldtyps der höchsten Grenzwellenlänge abbildet.

Die EP 0 542 447 offenbart eine Planarantenne, bei der zwei nebeneinander angeordnete Strahlerelemente gegenphasig, d.h. um 180° phasenverschoben gekoppelt sind. Die Herstellung der Phasendifferenz wird durch unterschiedlich lange Zuleitungen zu den Strahlerelementen erzeugt, wobei die Zuleitungen als Streifenleitungen ausgebildet sind und um die Strahlerelemente herum angeordnet sind. Durch diese spezielle Anordnung ist die notwendige Länge der Zuleitungen unverhältnismäßig lang, wodurch sich nachteilig große Verluste durch das verwendete Kopplungsnetzwerk sowie elektromagnetische Verkopplungserscheinungen ergeben.

Aus der EP 0 123 350 ist ebenfalls eine Planarantenne bekannt, bei der Strahlerelemente in einer Ebene in Zeilen und Spalten zueinander angeordnet sind, wobei die Strahlerelemente über ein gemeinsames Kopplungsnetzwerk verbunden sind, wobei die Schwingungsrichtungen der Strahlerelemente gleichphasig sind. Hierdurch ergibt sich zwangsläufig ein relativ großer Abstand der Strahlerelemente zueinander, wodurch der Gewinn pro Flächeneinheit der Antenne nachteilig reduziert ist.

Das Ziel der Erfindung besteht in der Konfigurierung planarer Sende- und Empfangsmodule, mittels derer gerichtete sowohl direkte als auch transpondergestützte Informationsübertragungsstrecken vorrangig im Rahmen des mobilen terrestrischen Fernsprech- bzw.

Informationsübertragungssektors sowie satellitengestützter Kommunikationslinien konzipierbar sind.

Aufgabe der vorliegenden Erfindung ist es daher, eine Planarantenne bereit zu stellen, deren geometrische Abmessungen möglichst klein sind, wobei die Antenne möglichst spektralbreitbandig mit hohem Flächenwirkungsgrad sowie hoher Richtwirkung ist.

Diese Aufgabe wird erfi-ndungsgemäß durch eine Planarantenne mit den Merkmalen des Anspruchs 1 gelöst. Weitere vorteilhafte Ausgestaltungen ergeben sich aus den Merkmalen der Unteransprüche.

Die erfindungsgemäße Planarantenne weist vorteilhaft quadratische Blenden auf, die gegenüber runden Blenden eine viel höhere Breitbandigkeit sowie eine größere Polarisationsreinheit aufweisen. Quadratische Blenden haben jedoch den Nachteil der erhöhten elektromagnetischen Verkopplung und der gegenseitigen Beeinflussung benachbarter Strahlerelemente. Zudem benötigen quadratische Blenden einen höheren Platzbedarf, welcher sich nachteilig auf die Realisierung des Speisenetzwerks bemerkbar macht. Dies ist dadurch bedingt, daß lediglich die die Blenden anregenden Streifenleiter des Kopplungsnetzwerkes in den Blendenraum hineinragen dürfen und nicht das Kopplungsnetzwerk, welches die anregenden Streifenleiter mit dem Kopplungspunkt verbindet. Als Optimum zwischen elektrischer Breitbandigkeit und notwendigem geometrischen Platzbedarf wird deshalb eine quadratische Blende mit abgerundeten Ecken verwendet. Quadratische oder rechteckige Blenden mit anderen vorstellbaren Ecken- oder Seitendeformationen sind ebenfalls denkbar.

Die Anregung des Einzelstrahlers erfolgt über ein in die Blende hineinragendes Leiterstück. Die Leiterform, die Form der Berandung der Blenden, sowie die Position des Leiters zur Blende bestimmen die Fußpunktimpedanz des Strahlerelementes "Blende-Leitung". Die Strahlerelemente werden impedanzrichtig sowie amplituden- und phasengleich durch ein ebenfalls planares Speise- bzw. Kopplungsnetzwerk verbunden und zu einem gemeinsamen Summationspunkt (Kopplungspunkt) geführt. Üblicherweise wird hierbei eine parallele Speisung zwischen den Einzelstrahlern verwendet. Allerdings ist dies bei Einzelstrahlern mit quadratischer Blendenform aufgrund des fehlenden Platzbedarfs nicht sinnvoll möglich. Durch die Notwendigkeit einer impedanzrichtigen reflexionsarmen Einzelstrahlerankopplung sowie von notwendigen Impedanztransformationen ergeben sich entsprechende Leiterbreiten, die die praktischen Realisierungsmöglichkeiten weitgehend ausschließen. Beim Stand der Technik müssen daher mindestens zwei Speiseleitungen zwischen zwei Blenden ausgeführt werden, was zur erheblichen mechanischen und elektrischen Schwierigkeiten führt und eine praktische Realisierung so gut wie unmöglich machen wird.

Dieses prinzipielle Problem wird in der vorliegenden Erfindung mit einer neuen seriellen Speisetechnik zwischen zwei benachbarten Strahlerelementen gelöst. Durch die serielle Speisetechnik ist es möglich, das gesamte Speisenetzwerk mechanisch vereinfacht auszulegen und zugleich das Platzproblem bei der Speisung von quadratischen Blenden zu lösen. Außerdem werden die elektrischen Eigenschaften der Speiseleitung erheblich verbessert, weil keine zwischen den Blenden parallel verlaufenden Speiseleitungen auftreten und demzufolge keine elektromagnetischen Verkopplungserscheinungen, die die gesamte Funktionsfähigkeit nachteilig be einflußen, auftreten können.

Die Speisung der Blenden erfolgt durch Leitungsstücke, welche alternierend in der Ebene der elektrischen Polarisation (E-Ebene) angeordnet sind. Damit sind alle Strahlerelemente immer um 180° gegensinnig ausgerichtet und polarisiert. Um eine phasengleiche Speisung aller Elemente zu gewährleisten, wird durch eine Phasenumleitung zwischen zwei benachbarten Blenden eine 180° Phasendifferenz erzeugt. Diese Speisung hat ebenfalls den Vorteil, daß angeregte ausbreitungsfähige parasitäre Wellen, die durch Unsymmetrien bei der Anregung der Blende durch die Triplate-Speiseleitung entstehen, durch die serielle Speisung weitgehend ausgelöscht werden und ihre negative Beeinflussung auf die elektrische Funktionsweise beträchtlich reduziert wird. Die vorteilhafte Kombination von quadratischer Blende mit abgerundeten Ecken und serieller Speisung" führt zu sehr guten elektrischen Kennwerten hinsichtlich der Polarisationsreinheit, Isolation, des Vor/Rückverhältnisses sowie Flächenwirkungsgrades.

Die anregenden Streifenleiter dienen zur Anregung eines sowohl durch die Blendengeometrie bzw. -kontur bestimmten, als auch durch die geometrische Lage und Geometrie des anregenden Streifenleiters festgelegten Feld- bzw. Schwingungstyps innerhalb der Blende. Dies bedeutet, daß die Ausbildung des resultierenden Feld- bzw. Strahlungstyps der Blende durch die Überlagerung der durch die Anordnungsweise und Geometrie des Streifenleiters festgelegten Quell- bzw. Anregungsbedingung sowie der durch die Blendenkontur und -geometrie festgelegten Ausbreitungs- bzw. Existenzbedingung bestimmt wird. Über die gezielte Erzeugung eines definierten Impedanzprofils innerhalb des Blendenraums mittels der anordnungs- sowie geometrieseitigen Bemessung des anregenden Streifenleiters wird mit der Feldtypgeneration der Polarisationszustand des Blendenfeldes festgelegt, so daß für den Fall gleicher Blendenkontur sowohl die orthogonalen linearen Polarisationen als auch die orthogonalen zirkularen Polarisationen generiert werden. Komplementär werden für den Fall der gleichen Anregungselemente, das heißt, der gleichen anregenden Streifenleiter über die gezielte Erzeugung definierter Blindelemente innerhalb des Blendenraums mittels der kontur- sowie geometrieseitigen Bemessung der Blende die Ausbildung- bzw. Existenzbedin gungen sowohl der orthogonalen linearen Polarisation als auch der orthogonalen zirkularen Polarisation erzeugt. Mittels eines zusätzlichen Polarisieres kann die lineare Polarisation in eine zirkuläre Polarisation umgewandelt werden.

Um die Breitbandigkeit des Einzelstrahlers und des Speisenetzwerks zu erhalten, ist eine frequenzbreitbandige Kopplung zwischen dem gemeinsamen Speisepunkt der Antenne und der nachfolgenden Elektronik (LNC) notwendig. Die erfindungsgemäße Planarantenne hat hierfür einen angepaßten, reflektionsarmen und frequenzbreitbandigen Übergang von einer koaxialen Leitung zu einer Triplate-Leitung. Die Schwierigkeit bei dieser Art von Kopplung besteht in der Realisierung einer höchstfrequenten Masseverbindung zwischen dem koaxialen Außenleiter (Masse) und den zwei Masseleitungen einer Triplate-Leitung bei rückwärtiger Ankopplung. Dieses Problem wurde durch die Verwendung eines Hohlprofilsegmentes gelöst. Hierbei ist die gute Masseverbindung zwischen dem Hohlprofilsegment, den Blendenmasken und der koaxialen Ein- bzw. Auskopplung entscheidend. Das ausgebildete "Hohlprofil" oder "Tunnel" ist so gewählt, daß eine möglichst reflektionsarme Auskopplung der Antennensignalleistung möglich ist. Die äußere Form des hohlprofilen Segmentes ist für die elektrischen Eigenschaften unbedeutend und ist aus Fertigungsgesichtspunkten bestimmt. Somit sind beliebig viele mechanische Hohlprofilsegmentformen denkbar.

Nachfolgend wird der Erfindungsgegenstand und zusätzliche Ausführungsformen davon anhand von Figuren näher erläutert.

Es zeigen:
- Figur 1:: eine perspektivische Schnittzeichnung durch die erfindungsgemäße Planarantenne;
- Figur 2 und 3:: die Kopplungsnetzwerke der Planarantenne;
- Figur 4:: eine leitfähige Schicht mit matrixförmig angeordneten Blenden;
- Figur 5:: zwei benachbarte Blenden mit den sie anregenden Streifenleitern, welche mittensymmetrisch in den Blendenraum hineinragen;
- Figur 6:: zwei benachbarte Blenden mit nicht mittensymmetrisch in den Blendenraum eingreifenden anregenden Streifenleitern;
- Figur 7:: Überlagerung der beiden Kopplungsnetzwerke samt Darstellung der Blendenräume;
- Figur 8 bis 10:: beispielhafte Blendenformen;
- Figur 11 und 12:: Querschnittsdarstellung durch die Kopplungspunkte zwischen koaxialem Wellenleiter und Triplate-Netzwerk;
- Figur 13: Figur 14:: Draufsicht auf einen Kopplungspunkt; einen Distanzring zur Bildung des Hohlprofilsegmentes;
- Figur 15:: Führungsbuchse.

Die Figur 1 zeigt eine perspektivische Ausschnittszeichnung aus der erfindungsgemäßen Planarantenne, bei der flächenparallel zueinander die drei leitfähigen Schichten (Blendenmasken) 3, 4 und 5 zu den Kopplungsnetzwerken 1 und 2 sowie der Grundplatte 12 angeordnet sind. Die Blenden 6 der leitfähigen Schichten 3, 4, 5 sind jeweils übereinander angeordnet und bilden zusammen die Blendenräume, welche von den in den Figuren 2 und 3 dargestellten Kopplungsnetzwerken und insbesondere durch die streifenförmigen anregenden Streifenleiter 16a und 16b angeregt werden. Die Grundplatte 12 befindet sich in einem Abstand von ca. λ/4 zu der leitfähigen Schicht 4 und dient zur Abschirmung der in die Richtung der Grundplatte 12 abgestrahlten Strahlung sowie zur Reflexion eben dieser. Die Zwischenräume zwischen den leitfähigen Schichten 3, 4 und 5 sowie der Grundplatte 12 und den Kopplungsnetzwerken 1 und 2 sind mittels dielektrischer Schichten 7, 8, 9, 10 und 11 ausgefüllt, wobei die dielektrischen Schichten aus Folien bzw. Matten hergestellt sind und zwischen die einzelnen Schichten gelegt und positioniert werden. Die leitfähigen Schichten 3 und 4 bilden mit ihren Blenden 6 zusammen mit dem Kopplungsnetzwerk 1 n x m-Strahlerelemente. Die leitfähigen Schichten 4 und 5 mit ihren Blenden 6 bilden zusammen mit dem Kopplungsnetzwerk 2 ebenfalls n x m-Strahlerelemente. Wie aus den Figuren 2 und 3 ersichtlich, sind sämtliche anregenden Streifenleiter 16a und 16b über die Kopplungsnetzwerke phasen- und amplitudenhomogen auf jeweils einen zentralen Kopplungspunkt 17 bzw. 22 innerhalb der Netzwerkebene gekoppelt. Jedes Kopplungsnetzwerk besteht aus Stammzweigen 13a' bzw. 13b', an die weitere Zweige 13a, 13b, 14a, 14b angeschlossen sind. Der letzte Zweig des Netzwerkes, bevor die anregenden Streifenleiter erreicht werden, wird im nachfolgenden als Ast bezeichnet. An diesen Ast 15, 31 ist wie aus Figur 5 ersichtlich über eine kurze Anschlußleitung 36 die erste anregende Streifenleitung 16 angeschlossen. An dem Ast 15, 31 ist ebenfalls eine U-förmige Anschlußleitung 32, 33, 34 mit ihrem einen Schenkel 32 angeschlossen, wobei an dem anderen Schenkel 34 rechtwinkelig über einen weiteren kurzen Anschlußleiter 35 die zweite anregende Streifenleitung 16 angeschlossen ist. Die beiden an den Ast 15, 31 angeschlossenen anregenden Streifenleiter 16 bilden zusammen eine Zweiergruppe. Die Streifenleiter 16a des Kopplungsnetzwerks 1, sowie die Streifenleiter 16b des Kopplungsnetzwerks 2, welche jeweils auf einer Linie liegen, bilden zusammen jeweils eine Zeile eines Kopplungsnetzwerks. Die Streifenleiter, welche parallel zueinander angeordnet sind, bilden jeweils eine Spalte. Wie in Figur 6 dargestellt, ist es auch möglich, daß die eine Zweiergruppe bildenden Streifenleiter 16' nicht auf einer Linie, sondern zueinander achsparallel angeordnet sind. Hierdurch wird die Anregung bzw. Impedanz der Planarantenne bestimmt.

Der U-förmige Anschlußleiter 32, 33, 34 ist in seiner geometrischen Länge sowie kopplungsprofilseitigen Anordnungsweise derart bemessen, daß jeweils zwischen der ersten und zweiten, dritten und vierten, fünften und sechsten usw. Zeilenblende unter Berücksichtigung der wechselseitigen Blendenkopplung jeweils in der Ebene des elektrischen Feldvektors der Zustand der Gegenphasigkeit erzeugt wird.

Die zur 180° Phasenverschiebung dienende Anschlußleitung 32, 33, 34 muß nicht U-förmig ausgebildet sein, sondern kann jede beliebige andere Form und Gestalt aufweisen. Die U-form hat jedoch hinsichtlich des benötigten Platzes große Vorteile.

Die anregenden Streifenleiter 16a, 16b sind jeweils mittensymmetrisch (Fig. 5) oder mittenunsymmetrisch (Fig.6), vorzugsweise mittensymmetrisch zur jeweils der einen Kante 6b der Blenden 6 angeordnet. Die Streifenleiter 16a, 16b verlaufen zueinander senkrecht. Hierdurch ergibt sich die Möglichkeit der Erzeugung entkoppelter orthogonaler linearer Polarisation oder die Möglichkeit der Erzeugung gekoppelter und phasenmäßig versetzter orthogonaler Polarisation bzw. zirkularer Polarisation gegensinnigen Drehsinnes des Feldvektors.

Wie aus Figur 7 ersichtlich, sind die einzelnen anregenden Streifenleiter 16a, 16b der Kopplungsnetzwerke 1 und 2 zueinander orthogonal angeordnet, so daß mittels der erfindungsgemäßen Planarantenne zwei zueinander orthogonal polarisierte Wellen sendbar bzw. empfangbar sind.

Die Figuren 8 bis 10 zeigen unterschiedliche Blendenberandungen. Die Figur 8 zeigt eine quadratische Blende 6 mit geraden Kanten 6b, welche mittels Kreisbogensegmenten 6c miteinander in Verbindung sind. Die Figur 9 zeigt eine ebenfalls quadratische Blende 6', wobei die Ecken 6c' abgeschrägt sind.

Eine weitere Möglichkeit mittels der Blendenberandung unter anderem die Breitbandigkeit der Planarantenne zu variieren bzw. einzustellen, ist in Figur 10 dargestellt. Hier sind die Kanten 6b'' nicht gerade, sondern kreis-, ellipsenoder hyperbelförmig nach innen gedrückt.

Die Blenden 6 der einzelnen leitenden Schichten 3, 4 und 5 werden jeweils derartig zueinander angeordnet, daß die Schnittpunkte ihrer Symmetrielinien übereinander liegen. Wie aus der Figur 4 ersichtlich, sind die Blenden 6 einer Ebene im gleichem Abstand zueinander angeordnet. Es ist jedoch auch möglich, die Blenden einer Ebene in nicht gleichmäßigen Abständen zueinander anzuordnen. Auch können die Blenden spalten- bzw. zeilenweise gegeneinander verschoben angeordnet sein.

Die dielektrischen Schichten 7, 8, 9, 10 und 11 können die gleichen oder unterschiedliche Suszeptibilitätsprofile aufweisen. Die einzelnen Schichten können entweder homogen oder aus mehr als einer Teilschicht mit gleicher oder ungleicher, vorzugsweise gleicher, Schichthöhe sowie gleicher oder ungleicher, vorzugsweise gleicher, dielektrischer Suszeptibilitätsprofile konfiguriert sein. Das Kopplungsnetzwerk ist entweder trägerlos oder mittels einer niederdielektrischen Lage, vorzugsweise einer niederdielektrischen Folie mit minimalem dielektrischen Verlustwinkel mechanisch geführt bzw. stabilisiert. Die Konfiguration der Kopplungsnetzwerke samt anregender Streifenleiter erfolgt mittels additiver Techniken oder subtraktiver Verfahren, vorzugsweise subtraktiver Verfahren, wobei vorzugsweise PTFE- oder PET-Kompositionen, Polyethylen-Kompositionen, Poly-4-Methylpenten oder Poly-4-Methylhexen als Strukturträger verwendet werden.

Wie aus den Figuren hervorgeht, besitzt jedes Kopplungsnetzwerk 1 und 2 Stammzweige 13a, 13b (Figuren 2 und 3) und 51 (Fig. 13), welche jeweils die eine Hälfte des Kopplungsnetzwerkes mit dem Kopplungspunkt verbinden. Zwischen den Stammzweigen 51 ist ein gradlinig ausgebildeter Streifenleiterabschnitt 50 angeordnet, welcher mittig mit dem Innenleiter 42 eines koaxialen Wellenleiters, welcher zur Verbindung der Planarantenne mit dem nachgeschalteten nicht dargestellten Low-Noise-Converter (LNC) dient, galvanisch verbunden. Vorzugsweise wird der Innenleiter 42, welcher durch die Leiterbahn 50 durchgreift mit diesem mittels einer Lötverbindung galvanisch verbunden. Der streifenförmige Leiterabschnitt 50 wird von zwei Vorsprüngen 43a eines Distanzringes 43 in jeweils gleichem Abstand berandet. Die Vorsprünge 43a bzw. 43a' verbinden die leitfähigen Schichten 3 und 4 bzw. 4 und 5 miteinander, so daß ein Hohlprofilsegment entsteht. Dieses Hohlprofilsegment ist vorzugsweise rechteckig, kann jedoch auch kreisförmig oder elliptisch sein. Die Länge des Streifenleiters 50 bestimmt sich jeweils aus der geforderten Impedanz sowie den Leitungsbedingungen. Wie in Figur 11 dargestellt, ist auf der Grundplatte 12 ein Außenleiterteil 40 angeordnet, welches mit seinem einen Vorsprung 40a durch die Grundplatte in Richtung des Low-Noise-Converters durchgreift. Wahlweise kann dieses Außenleiterteil 40 mit der Grundplatte 12 verschraubt sein. Hierzu ist ein Außengewinde an dem Außenleiterteil 40a im Bereich der Grundplatte 12 notwendig, welche ihrerseits ein korrespondierendes Innengewinde aufweisen muß. Der Außenleiter 40 liegt mit seinem Kragen 40b an der Grundplatte 12 an. Dieser Kragen 40b hat eine Vier- oder Sechskantform, so daß er mittels eines Schraubenschlüssels zusammenwirken kann. An den Kragen 40b schließt sich in Richtung der leitfähigen Schichten 3, 4, 5 ein insbesondere zylinderförmiger Teil 40c an, welcher mit seiner Stirnseite die Auflagefläche für den Distanzring 43 bildet. Ein weiterer zylindrischer Vorsprung 40d mit kleinerem Durchmesser schließt sich verjüngend an den den Kragen bildenden Vorsprung 40c an. Dieser Vorsprung 40d wird von dem Distanzring 43 umgriffen und durchgreift weiterhin die leitende Schicht 5 und schließt mit deren Oberfläche fluchtend ab. Das Außenleiterteil 40 bildet zusammen mit dem Innenleiter 42 und der aus nicht leitfähigem Material bestehenden Buchse 41 einen koaxialen Wellenleiter zum Anschluß des nachgeschalteten Low-Noise-Converters. Der die Grundplatte 12 durchgreifende Vorsprung 40a hat ein Außengewinde zur Befestigung des Low-Noise-Converters. Die Dicke der Grundplatte 43b des Distanzringes 43 zusammen mit der Länge des zylindrischen Teils 40c und der Länge des Kragens 40b entspricht zusammen dem Abstand zwischen der Grundplatte und der leitfähigen Schicht 5. Zusätzliche Distanzhülsen 45 halten die Grundplatte 12 und die leitfähige Schicht 5 auf Abstand. Mittels Schrauben 47 werden die leitfähigen Schichten 4 und 5 zusammengedrückt bzw. -gehalten. Hierzu sind in den leitfähigen Schichten 4 und 5 entsprechende Bohrungen bzw. Aussparungen 46, 30 vorhanden. Auch die Netzwerkebene 2 hat eine entsprechende Bohrung 24.

Die Figur 12 zeigt die Kopplung zwischen koaxialem Wellenleiter und der Triplate-Wellenleitung des Netzwerkes 1. Hierzu verbindet der aus leitfähigem Material bestehende Distanzring 43' die beiden leitfähigen Schichten 3, 4 und durchgreift ebenfalls die Netzwerkebene 1. Mittels Distanzbuchsen 45' und zugehöriger Schrauben 47' werden die leitfähigen Schichten 3 und 4 gegeneinander druckbeaufschlagt. Das leitfähige Außenleiterteil 40' verbindet die Grundplatte 12 leitfähig mit dem Distanzring 43', so daß die Grundplatte 12 zusammen mit den leitfähigen Schichten 3, 4 auf dem gleichen Potential liegen. Sämtliche Teile der Figur 12 entsprechen in ihrer Funktion denen der Figur 11. Funktionsgleiche Teile sind daher mit dem gleichen , jedoch gestrichenen Bezugszeichen benannt.

Nachfolgend werden relevante Abmessungen der Planarantenne für den Empfang von Wellen des Frequenzbereichs zwischen ca. 10 GHz und 13 GHz aufgeführt.

Der Abstand zwischen der Grundplatte 12 und der leitfähigen Schicht 5 beträgt 4 mm und wird durch die Distanzbuchsen 45 sowie den Führungsbuchsen 54 gemäß der Figur 15 und dem Außenleiter 40 zusammen mit dem Distanzring 43 eingestellt. Der Zwischenraum zwischen der Grundplatte 12 und der leitfähigen Schicht 5 ist mit einer Schaummatte, deren εᵣ ungefähr gleich 1 ist, ausgefüllt. Zwischen einer leitfähigen Schicht 3, 4, 5 und dem jeweils angrenzenden Kopplungsnetzwerk 1 oder 2 befindet sich eine Polyethylenschaumfolie der Dicke 1 mm. Die leitfähigen Schichten bestehen aus Aluminiumblechen der Dicke 0,5 mm. Zwischen den leitfähigen Schichten 3, 4, 5 befindet sich mittensymmetrisch jeweils ein Kopplungsnetzwerk 1 oder 2, welches auf einer wahlweise glasfaserverstärkten PTFE-Folie (TLY) oder PET-Folie, der relativen Dielektrizitätszahl von 2,2 sowie der Dicke von 127 µm angeordnet ist.

Der Distanzring 43 hat einen Außendurchmesser von 12 mm. Der Innendurchmesser der axialen Bohrung 43c hat einen Durchmesser von 5 mm. Die Nut 43d hat eine Breite von 6 mm. Die Breite der Stammzweige 51 gemäß der Figur 13 beträgt 2,1 mm, die Breite der Streifenleiter 50 beträgt 1,2 mm. Im Bereich der galvanischen Lötverbindung zwischen Innenleiter 42 und Streifenleiter 50 ist der Streifenleiter 50 verdickt ausgeführt, insbesondere mittels Kreissegmentabschnitte, deren Radius 0,85 mm beträgt. Die Höhe der Grundplatte 43b des Distanzrings 43 beträgt 2 mm. Die Höhe der Vorsprünge 43a beträgt 2,625 mm. Die Blenden haben eine Breite und eine Länge von jeweils 16 mm. Die Ecken sind abgerundet, wobei die Rundung einem Kreissegment mit einem Radius von 5 mm entspricht. Die Mittelpunkte der Blenden 6 sind jeweils 21,5 mm voneinander entfernt.

Die anregenden Streifenleiter 16a für die Horizontalebene haben eine Länge von 6 mm und eine Breite von 1,5 mm. Der Abstand der beiden Schenkel des U-förmigen Anschlußleiters 33 beträgt 2,3 mm. Der Radius des Kreisabschnitts beträgt 1,15 mm. Der Abstand von der Kante 6b einer Blende zur Mittellinie des nächstliegenden Schenkels 32, 34 beträgt 1,6 mm. Die Länge des Astes 31a beträgt 5 mm. Die Geometrie der Strahlungselemente für die Vertikalebene unterscheidet sich nur unwesentlich von der der Strahlerelemente der Horizontalebene. Die Blendenform ist gleich. Auch beträgt die Länge der anregenden Streifenleiter 16b 6 mm. Die Breite der anregenden Streifenleiter 16b beträgt jedoch 1 mm.

Es versteht sich von selbst, daß die genannten Größenangaben nur für ein bestimmtes Frequenzband und für entsprechend gewählte Materialien ihre Gültigkeit haben. Je nach gefordertem Frequenzspektrum der Planarantenne müssen die Geometrien jeweils anders gewählt werden.

### Bezugszeichen:

- 1,2: Kopplungsnetzwerke mit anregenden Streifenleitern
- 3,4,5: leitfähige Schichten mit matrixförmig angeordneten Blenden 6
- 6,6',6'': Blenden
- 6a: Zwischenraum zwischen den Blenden
- 6b,6b',6b'': Kanten der Blende
- 6c,6c': abgerundete bzw. abgeschrägte Ecken der Blende
- 7,8,9,10,11: Dielektrische Schichten
- 12: Grundplatte
- 13a,14a, 13b,14b: Zweige des Kopplungsnetzwerks
- 13a',13b',50: Stammzweig, mit Innenleiter galvanisch verbunden
- 15,15a,15b, 31,31a,31b: Ast an dem die anregenden Streifenleiter 16,16',16a,16b anschließen
- 16,16', 16a,16b: anregende Streifenleiter
- 17,22: Kopplungspunkt; galvanischer Verbindungspunkt zwischen Innenleiter und Stammzweig
- 18,24: Bohrungen/Aussparung für Schrauben 47,47'
- 19a,19b,25: Bohrungen für Führungsbuchse 54
- 20,23: Aussparungen für die das Kopplungsnetzwerk durchgreifenden Vorsprünge 43a,43a' des Distanzrings 43,43'
- 21: Aussparung für das Außenleiterteil 40'
- 26: Bohrung für den zylindrischen Teil 40c' des Außenleiterteils 40'
- 27: Bohrungen für die Distanzbuchsen 45'
- 28: Bohrung für den zylindrischen Teil 40d des Außenleiterteils 40
- 29: Bohrung für die das Kopplungsnetzwerk 2 durchgreifenden Vorsprünge 43a des Distanzrings 43
- 30: Bohrungen
- 32,34: Schenkel der U-förmigen Anschlußleitung
- 33,33a,33b: U-förmige Anschlußleitung
- 35,36: kurze Anschlußleitungen zu den anregenden Streifenleitern
- 40,40': Außenleiterteil
- 40a,40a': die Grundplatte 12 durchgreifender Teil
- 40b,40b': Plan an der Grundplatte 12 anliegender Teil des Außenleiterteils
- 40c,40c': Den Kragen bildenden Teil, an dem der Distanzring 43,43' anliegt
- 40d,40d': Weiterer Kragen des Außenleiters, der durch die leitende Schicht greift und mit dieser plan abschließt
- 40e,40e': Außengewinde zur Befestigung von koaxialen Wellenleitern oder eines Low-Noise-Converters
- 41,41': Isolationsbuchse zwischen Innenleiter 42,42' und Außenleiter 40,40'
- 42,42': Innenleiter
- 43,43': Distanzring
- 43a,43a': Die leitfähige Schicht und das Kopplungsnetzwerk durchgreifende Vorsprünge; Bilden die Seitenwände der Nut 43d
- 43b: Grundplatte des Distanzrings 43
- 43c: Axiale Bohrung
- 43d: Das Hohlprofilsegment bildende Nut
- 44,44': Lötverbindung zwischen Innenleiter 42,42' und Stammzweig des Kopplungsnetzwerks
- 45,45': Distanzstück, insbesondere Nietbuchse, aus leitfähigem oder nicht leitfähigem Material
- 45a,45a': In die Grundplatte eingetriebener Abschnitt des Distanzstücks 45,45'
- 45b,45b': Innengewinde des Distanzstücks 45,45'
- 46,46': Bohrung bzw. Aussparung für die Durchgreifende leitfähige Schraube 47,47'
- 47,47': Schraube, aus leitfähigem oder nicht leitfähigem Material
- 47a,47a': Außengewinde der Schraube 47
- 47b,47b': Kopf der Schraube 47
- 48,48': Distanzelement
- 50: gerader streifenförmiger Leiter; mittensymmetrisch zu den Kanten der durch die Vorsprünge 43a gebildeten Nut 43d des Distanzrings 43
- 51: Stammzweige des Kopplungsnetzwerkes
- 54: Führungsbuchse
- 55: Abschnitt der Führungsbuchse mit vergrößertem Durchmesser zur Einstellung des Abstands zwischen Grundplatte und leitfähiger Schicht 5
- 56: Sackbohrung mit Innengewinde
- 58: Anlagefläche an Grundplatte 12
- 59: Anlagefläche an leitfähige Schicht 5

## Patentansprüche

1. Planarantenne zum Empfang und Senden von linear polarisierten Wellen, mit mindestens einer Strahlerebene mit jeweils mehreren in Zeilen und Spalten angeordneten Strahlerelementen, wobei die Strahlerelemente jeder Strahlerebene über jeweils ein Kopplungsnetzwerk phasen- und amplitudengleich auf jeweils einen zentralen Punkt gekoppelt sind, wobei jedes Strahlerelement Blenden (6) und einen geradlinigen anregenden Streifenleiter (16, 16', 16a, 16b) hat, und die anregenden Streifenleiter (16, 16', 16a, 16b) jeweils in Zweiergruppen an den Enden der Äste (15,31) der Kopplungsnetzwerke (1,2) angeschlossen sind, wobei die Streifenleiter (16, 16', 16a, 16b) jeder Zweiergruppe auf einer Achse oder achsparallel zueinander angeordnet sind, wobei die zugewandten Enden der beiden Streifenleiter (16, 16', 16a, 16b) über jeweils mindestens eine Anschlußleitung (32,33,34,35,36) mit einem Ende eines Asts (15,31) verbunden sind, und daß mittels zumindest einer Anschlußleitung (32,33,34) eines Streifenleiters (16, 16', 16a, 16b) eine Phasendifferenz von 180 Grad zwischen den beiden Strahlerelementen (6,16) erzeugt wird, **dadurch gekennzeichnet, daß** die längere der beiden Anschlußleitungen eine U-Form mit zwei parallelen Schenkeln (32,34) hat, wobei das Ende des einen Schenkels (32) an den Ast (15,31) des Kopplungsnetzwerks (1,2) anschließt und sich an das Ende des anderen Schenkels (34) im rechten Winkel ein kurzer Streifenleiter (35) anschließt, an dem sich der anregende Streifenleiter (16, 16', 16a, 16b) anschließt, wobei die u-förmige Anschlußleitung zwischen den beiden Strahlerelementen (6,16) angeordnet ist.

2. Planarantenne nach Anspruch 1, **dadurch gekennzeichnet, daß** die Anschlußleitungen sich in der Länge entsprechend einer halben Wellenlänge voneinander unterscheiden.

3. Planarantenne nach einem der Ansprüche 1 oder 2, **dadurch gekennzeichnet, daß** flächenparallel in einem bestimmten Abstand zu jedem Kopplungsnetzwerk (1,2) eine leitfähige Schicht (3,4,5) mit Blenden (6) angeordnet ist, wobei die Blenden (6) jeweils über einem Streifenleiter (16, 16', 16a, 16b) angeordnet sind.

4. Planarantenne nach Anspruch 3, **dadurch gekennzeichnet, daß** zwischen den leitfähigen Schichten (3,4,5) und den Kopplungsnetzwerken (1,2) jeweils mindestens eine dielektrische Schicht (7,8,9,10) angeordnet ist, deren Dicke den Abstand zwischen der jeweiligen leitfähigen Schicht (3,4,5) und des jeweiligen Kopplungsnetzwerks (1,2) bestimmt.

5. Planarantenne nach einem der vorherigen Ansprüche, **dadurch gekennzeichnet, daß** das Kopplungsnetzwerk (1,2) und die anregenden Streifenleiter (16, 16', 16a, 16b) auf einer insbesondere glasfaserverstärkten PTFE- oder PET-Folie aufgebracht sind.

6. Planarantenne nach einem der vorherigen Ansprüche, **dadurch gekennzeichnet, daß** die anregenden Streifenleiter (16, 16', 16a, 16b) einer Zeile auf einer Linie oder achsparallel zueinander angeordnet sind, wobei diese Streifenleiter (16, 16', 16a, 16b) alternierend mit ihrer ersten und mit ihrer zweiten schmalen Stirnseite an das Kopplungsnetzwerk (1,2) angeschlossen sind.

7. Planarantenne nach einem der vorherigen Ansprüche, **dadurch gekennzeichnet, daß** die Wellenleiter der Planarantenne in Triplate-Technik ausgebildet sind.

8. Planarantenne nach einem der vorherigen Ansprüche, **dadurch gekennzeichnet, daß** jedes Kopplungsnetzwerk (1,2) einen Ein- bzw. Auskopplungspunkt (17,22) hat, wobei die Kopplungspunkte (17,22) als Wellenleiterübergänge zwischen Triplate-Technik und koaxialer Ein- bzw. Auskopplung ausgebildet sind.

9. Planarantenne nach einem der vorherigen Ansprüche, **dadurch gekennzeichnet, daß** die Blenden (6) rechteckig, insbesondere quadratisch, mit oder ohne abgerundeten oder abgeschrägten Ecken (6c,6c') sind, wobei der Radius der abgerundeten Ecken oder der Grad der Abschrägung unter anderem die Frequenzbandbreite und Eingangsimpedanz bestimmt.

10. Planarantenne nach einem der vorherigen Ansprüche, **dadurch gekennzeichnet, daß** die Kontur der Blenden (6) eine Anzahl von n geraden Seiten (6b,6b',6b'') hat, die durch Bögen miteinander verbunden sind.

11. Planarantenne nach einem der vorherigen Ansprüche, **dadurch gekennzeichnet, daß** sich die Berandung der Blenden (6) aus einer Anzahl von n Kreis-, Ellipsen- oder Hyperbelsegmenten zusammensetzt.

12. Planarantenne nach einem der vorherigen Ansprüche, **dadurch gekennzeichnet, daß** jeweils ein anregender Streifenleiter (16, 16', 16a, 16b) in den Blenderaum hineinragt, wobei der Streifenleiter (16, 16', 16a, 16b) senkrecht zu der Berandungsseite angeordnet ist, über die er in den Blendenraum hineinragt.

13. Planarantenne nach einem der vorherigen Ansprüche, **dadurch gekennzeichnet, daß** die anregenden Streifenleiter (16, 16', 16a, 16b) zweier zeilenweise benachbarter Blenden (6) alternierend von den jeweils gegenüberliegenden Kanten (6b,6b',6b'') ausgehend in den Blendenraum führend angeordnet sind.

14. Planarantenne nach Anspruch 12 oder 13, **dadurch gekennzeichnet, daß** der geradlinige Streifenleiter (16, 16', 16a, 16b) innerhalb des Blendenraumes aus mehreren geradlinigen Streifenleiterabschnitten gleicher oder differenter Abschnittslänge sowie gleicher oder differenter Abschnittsbreite gebildet ist.

15. Planarantenne nach einem der Ansprüche 12 bis 14, **dadurch gekennzeichnet , daß** der abschnittförmig ausgeführte Streifenleiter aus galvanisch oder mittels eines Spaltes definierter Spaltbreite gekoppelten Leiterabschnitten gebildet ist.

16. Planarantenne nach einem der vorherigen Ansprüche 12 bis 15, **dadurch gekennzeichnet, daß** der anregende Streifenleiter (16, 16', 16a, 16b) mittensymmetrisch oder versetzt zur Berandungsseite des jeweils zugehörigen Blendenraumes angeordnet ist.

17. Planarantenne nach einem der vorherigen Ansprüche, **dadurch gekennzeichnet, daß** der zentrale Kopplungspunkt (17,22) derart ausgebildet ist, daß der Innenleiter (42,42') eines koaxialen Wellenleiters, mittels dem die Signale von der Planarantenne hin zum Low-Noise-Converter (LNC) ein- bzw. ausgekoppelt werden, mit dem den Stammzweig (51) bildenden Streifenleiterabschnitt des Kopplungsnetzwerks (1,2) galvanisch in Verbindung ist, wobei der Streifenleiterabschnitt (51) im Bereich der galvanischen Verbindung zum Innenleiter (42,42') geradlinig und mittensymmetrisch durch ein leitfähig berandetes profiliertes Hohlprofilsegment führt.

18. Planarantenne nach Anspruch 17, **dadurch gekennzeichnet, daß** das Hohlprofilsegment durch eine leitfähige Verbindung zwischen den das Kopplungsnetzwerk (1,2) einschließenden Blenden (6) aufweisenden leitfähigen Schichten und diesen selbst gebildet ist.

19. Planarantenne nach Anspruch 18, **dadurch gekennzeichnet, daß** ein Distanzring (43,43'), der das Hohlprofilsegment bildet, mit an seiner ersten flachen Seite angeformten Vorsprüngen (43a,43a') definierter Länge die beiden leitfähigen Schichten (3,4;4,5) miteinander leitfähig verbindet, und der Distanzring (43,43') sich auf einem Kragen (40c,40c') des den Außenleiter des koaxialen Wellenleiters bildenden Teils (40,40') mit seiner zweiten flachen Seite abstützt, wobei die Vorsprünge (43a,43a') die eine leitfähige Schicht (4,5) sowie das Kopplungsnetzwerk (1,2) durchgreifen und an der anderen leitfähigen Schicht (3,4) anstoßen.

20. Planarantenne nach Anspruch 19, **dadurch gekennzeichnet, daß** der Distanzring (43,43') einen am Kragen (40c,40c') des Außenleiters (40,40') angrenzenden zylindrischen Vorsprung (40d,40d') umgreift und der zylindrische Vorsprung (40d,40d') eine leitfähige Schicht (4,5) durchgreift und mit deren Oberfläche fluchtend abschließt.

21. Planarantenne nach einem der Ansprüche 19 oder 20, **dadurch gekennzeichnet, daß** der Distanzring (43,43') eine Scheibe mit axialer Bohrung (43c) ist, in deren einer flachen Seite mittensymmetrisch eine Nut (43d) ist, deren Tiefe der Längenaddition der Dicke der einen leitfähigen Schicht (4,5) und des Abstandes der beiden leitfähigen Schichten (3,4;4,5) entspricht.

22. Planarantenne nach einem der Ansprüche 19 bis 21, **dadurch gekennzeichnet, daß** das den Außenleiter bildende Teil (40,40') einen weiteren Kragen (40b,40b') hat, welcher an eine leitfähigen Grundplatte (12) anliegt.

23. Planarantenne nach einem der Ansprüche 19 bis 22, **dadurch gekennzeichnet, daß** das den Außenleiter bildende Teil (40,40') eine axiale Bohrung hat, in der eine nicht leitfähige Buchse (41,41') aus insbesondere PTFE einliegt, in der der Innenleiter (42,42') angeordnet ist, wobei die Buchse mit ihrer einen Stirnseite an die Unterseite des Kopplungsnetzwerks (1,2) anstößt.

24. Planarantenne nach einem der vorherigen Ansprüche, **dadurch gekennzeichnet, daß** die Grundplatte (12) und die Blenden (6) aufweisenden leitfähigen Schichten (3,4,5) mittels insbesondere leitfähigen Distanzstücken insbesondere Nietbuchsen, welche in die Grundplatte (12) eingetrieben sind, auf Abstand gehalten werden, wobei die Distanzstücke (45,45') ein Innengewinde (45b,45b') aufweisen, in welches Schrauben (47,47') eingreifen, wobei mittels der Schrauben (47,47') jeweils mit ihrem Kopf eine leitfähige Schicht (3,4) gegen den Distanzring (43,43') druckbeaufschlagt.

25. Planarantenne nach einem der vorherigen Ansprüche, **dadurch gekennzeichnet, daß** die Planarantenne zwei flächenparallel zueinander angeordnete Strahlerebenen hat, und die beiden Strahlerebenen zueinander orthogonal polarisierte Wellen empfangen oder abstrahlen.

26. Planarantenne nach einem der vorherigen Ansprüche, **dadurch gekennzeichnet, daß** mittels eines Polarisierers, welcher über der Planarantenne im Strahlungsraum angeordnet ist, zirkulare Polarisation empfang- bzw. sendbar ist.

## Claims

1. A planar antenna for receiving and transmitting linearly polarised waves, comprising at least one radiator plane having a plurality of radiator elements arranged in rows and columns, the radiator elements of each radiator plane being coupled in-phase and at the same amplitude to a central point via a coupling network in each case, each radiator element having slots (6) and a rectilinear exciting stripline (16, 16', 16a, 16b) and the exciting striplines (16, 16', 16a, 16b) being connected in groups of two to the ends of the stems (15, 31) of the coupling networks (1, 2), the striplines (16, 16', 16a, 16b) of each group of two being arranged on one axis or axially parallel to one another, the facing ends of the two striplines (16, 16', 16a, 16b) being connected via at least one connecting line (32, 33, 34, 35, 36) to one end of a stem (15, 31) and a phase difference of 180 degrees being generated between the two radiator elements (6, 16) by means of at least one connecting line (32, 33, 34) of a stripline (16, 16', 16a, 16b), **characterised in that** the longer of the two connecting lines is U-shaped with two parallel legs (32, 34), the end of one leg (32) being connected to the stem (15, 31) of the coupling network (1, 2) and a short stripline (35) being connected at right angles to the end of the other leg (34), to which short stripline (35) the exciting stripline (16, 16', 16a, 16b) is connected, the U-shaped connecting line being arranged between the two radiator elements (6, 16).

2. Planar antenna according to Claim 1, **characterised in that** the connecting lines have a difference in length corresponding to half a wavelength.

3. Planar antenna according to either of claims 1 or 2, **characterised in that** a conductive layer (3, 4, 5) with slots (6) is arranged plane-parallel to and at a particular distance from each coupling network (1, 2), the slots (6) each being arranged over a stripline (16, 16', 16a, 16b).

4. Planar antenna according to Claim 3, **characterised in that** at least one dielectric layer (7, 8, 9, 10) is arranged in each case between the conductive layers (3, 4, 5) and the coupling networks (1, 2), the thickness of which dielectric layer (7, 8, 9, 10) determines the distance between the respective conductive layer (3, 4, 5) and the respective coupling network (1, 2).

5. Planar antenna according to any one of the preceding claims, **characterised in that** the coupling network (1, 2) and the exciting striplines (16, 16', 16a, 16b) are applied to an, in particular glass-fibre-reinforced, PTFE or PET film.

6. Planar antenna according to any one of the preceding claims, **characterised in that** the exciting striplines (16, 16', 16a, 16b) of a row are arranged on a line or axially parallel to one another, said striplines (16, 16', 16a, 16b) being connected alternately by their first and their second narrow end face to the coupling network (1, 2).

7. Planar antenna according to any one of the preceding claims, **characterised in that** the waveguides of the planar antenna are configured in triplate technology.

8. Planar antenna according to any one of the preceding claims, **characterised in that** each coupling network (1, 2) has an input point and an output point (17, 22), the coupling points (17, 22) taking the form of waveguide junctions between the triplate technology and the coaxial input and output.

9. Planar antenna according to any one of the preceding claims, **characterised in that** the slots (6) are rectangular, in particular square, with or without rounded or chamfered corners (6c, 6c'), the radius of the rounded corners or the degree of chamfer determining, among other characteristics, the frequency bandwidth and the input impedance.

10. Planar antenna according to any one of the preceding claims, **characterised in that** the contour of the slots (6) has a number n of straight sides (6b, 6b', 6b'') connected together by arcs.

11. Planar antenna according to any one of the preceding claims, **characterised in that** the boundaries of the slots (6) are composed of a number n of circular, elliptical or hyperbolic segments.

12. Planar antenna according to any one of the preceding claims, **characterised in that** an exciting stripline (16, 16', 16a, 16b) projects in each case into the slot space, the stripline (16, 16', 16a, 16b) being arranged perpendicularly to the boundary side beyond which it projects into the slot space.

13. Planar antenna according to any one of the preceding claims, **characterised in that** the exciting striplines (16, 16', 16a, 16b) of two slots (6) arranged adjacently in a row are arranged to lead into the slot space, starting alternately from the respective opposite edges (6b, 6b', 6b'').

14. Planar antenna according to Claim 12 or 13, **characterised in that** the rectilinear stripline (16, 16', 16a, 16b) inside the slot space is formed from a plurality of rectilinear stripline sections having the same or different lengths and having the same or different widths.

15. Planar antenna according to any one of claims 12 to 14, **characterised in that** the stripline composed of sections is formed by conductor sections coupled galvanically or by means of a gap having a defined width.

16. Planar antenna according to any one of the preceding claims 12 to 15, **characterised in that** the exciting stripline (16, 16', 16a, 16b) is arranged to have central symmetry or to be offset with respect to the boundary side of the associated slot space.

17. Planar antenna according to any one of the preceding claims, **characterised in that** the central coupling point (17, 22) is so configured that the inner conductor (42, 42') of a coaxial waveguide by means of which the signals are input and output from the planar antenna to the low-noise converter (LNC) is galvanically connected to the stripline section of the coupling network (1, 2) which forms the trunk branch (51), the stripline section (51) in the area of the galvanic connection to the inner conductor (42, 42') leading rectilinearly and centre-symmetrically through a conductively bordered, profiled hollow profile segment.

18. Planar antenna according to Claim 17, **characterised in that** the hollow profile segment is formed by a conductive connection between the conductive layers having the slots (6) enclosing the coupling network (1, 2) and these conductive layers themselves with.

19. Planar antenna according to Claim 18, **characterised in that** a spacer ring (43, 43') forming the hollow profile segment conductively connects together the two conductive layers (3, 4; 4, 5) by means of projections (43a, 43a') of defined length formed on its first flat side, and the spacer ring (43, 43') is supported with its second flat side on a collar (40c, 40c') of the part (40, 40') forming the outer conductor of the coaxial waveguide, the projections (43a, 43a') passing through one conductive layer (4, 5) and the coupling network (1, 2) and abutting the other conductive layer (3, 4).

20. Planar antenna according to Claim 19, **characterised in that** the spacer ring (43, 43') surrounds a cylindrical projection (40d, 40d') adjoining the collar (40c, 40c') of the outer conductor (40, 40') and the cylindrical projection (40d, 40d') passes through a conductive layer (4, 5) and ends flush with the surface thereof.

21. Planar antenna according to either of claims 19 or 20, **characterised in that** the spacer ring (43, 43) is a disc with an axial bore (43c), in the one flat face of which is located centre-symmetrically a groove (43d) the depth of which corresponds to the length addition of the thickness of the one conductive layer (4, 5) and the distance between the two conductive layers (3, 4; 4, 5).

22. Planar antenna according to any one of claims 19 to 21, **characterised in that** the part (40, 40') forming the outer conductor has a further collar (40b, 40b') which abuts a conductive baseplate (12).

23. Planar antenna according to any one of claims 19 to 22, **characterised in that** the part (40, 40') forming the outer conductor has an axial bore in which is inserted a nonconductive sleeve (41, 41') of, in particular, PTFE in which the inner conductor (42, 42') is arranged, the end face of the sleeve abutting the underside of the coupling network (1, 2).

24. Planar antenna according to any one of the preceding claims, **characterised in that** the baseplate (12) and the conductive layers (3, 4, 5) having the slots (6) are held at a distance apart by means of, in particular, conductive spacers, in particular rivet bushes, driven into the baseplate (12), the spacers (45, 45') having an internal thread (45b, 45b') in which engage screws (47, 47'), a conductive layer (3, 4) being pressure-loaded against the spacer ring (43, 43') by means of the heads of the screws (47, 47').

25. Planar antenna according to any one of the preceding claims, **characterised in that** the planar antenna has two radiator planes arranged to be plane-parallel to one another, and the two radiator planes receive or radiate waves polarised orthogonally to one another.

26. Planar antenna according to any one of the preceding claims, **characterised in that** circular polarisation can be received or transmitted by means of a polariser arranged above the planar antenna in the radiation space.

## Revendications

1. Antenne planaire pour recevoir et émettre des ondes à polarisation linéaire, comportant au moins un plan de rayonnement avec des éléments de rayonnement respectifs agencés à plusieurs suivant des lignes et des colonnes, dans laquelle les éléments de rayonnement de chaque plan de rayonnement sont couplés en coïncidence de phases et d'amplitudes à un point central respectif via un réseau de couplage respectif, chaque élément de rayonnement comprend des diaphragmes (6) et un guide d'ondes à ruban (16, 16', 16a, 16b) à excitation en ligne droite, et les guides d'ondes à ruban (16, 16', 16a, 16b) excitants sont branchés en groupes respectifs de deux aux extrémités des branches (15, 31) des réseaux de couplage (1, 2), les guides d'ondes à ruban (16, 16', 16a, 16b) de chaque groupe de deux sont agencés sur un axe ou parallèlement à l'axe l'un de l'autre, les extrémités tournées l'une vers l'autre des deux guides d'ondes à ruban (16, 16', 16a, 16b) sont connectées à une extrémité d'une branche (15, 31) via au moins une ligne de connexion respective (32, 33, 34, 35, 36), et une différence de phase de 180° entre les deux éléments de rayonnement (6, 16) est établie au moyen d'au moins une ligne de connexion (32, 33, 34) d'un guide d'ondes à ruban (16, 16', 16a, 16b), **caractérisée en ce que** la plus longue des deux lignes de connexion présente une forme en U avec deux bras parallèles (32, 34), l'extrémité de l'un des bras (32) se raccordant à la branche (15, 31) du réseau de couplage (1, 2), et un court guide d'ondes à ruban (35) se raccorde à angle droit à l'extrémité de l'autre bras (34) et est suivi par le guide d'ondes à ruban excitant (16, 16', 16a, 16b), la ligne de connexion en forme de U étant agencée entre les deux éléments de rayonnement (6, 16).

2. Antenne planaire selon la revendication 1, **caractérisée en ce que** pour ce qui concerne la longueur les lignes de connexion diffèrent l'une de l'autre d'une demi-longueur d'onde.

3. Antenne planaire selon l'une ou l'autre des revendications 1 et 2, **caractérisée en ce qu'**une couche conductrice (3, 4, 5) avec des diaphragmes (6) est agencée à surface parallèle à une certaine distance par rapport à chaque réseau de couplage (1, 2), les diaphragmes (6) étant agencés chacun au-dessus d'un guide d'ondes à ruban (16, 16', 16a, 16b).

4. Antenne planaire selon la revendication 3, **caractérisée en ce qu'**au moins une couche diélectrique respective (7, 8, 9, 10) est agencée entre les couches conductrices (3, 4, 5) et les réseaux de couplage (1, 2), dont l'épaisseur détermine la distance entre la couche conductrice respective (3, 4, 5) et le réseau de couplage respectif (1, 2).

5. Antenne planaire selon l'une des revendications précédentes, **caractérisée en ce que** le réseau de couplage (1, 2) et les guides d'ondes excitants (16, 16', 16a, 16b) sont déposés sur un film en PTFE ou PET en particulier renforcé de fibres de verre.

6. Antenne planaire selon l'une des revendications précédentes, **caractérisée en ce que** les guides d'ondes à ruban excitants (16, 16', 16a, 16b) d'une ligne sont agencés en ligne ou parallèlement à l'axe les uns par rapport aux autres, ces guides d'ondes à ruban (16, 16', 16a, 16b) étant branchés en alternance par leur première petite face frontale et par leur deuxième petite face frontale au réseau de couplage (1, 2).

7. Antenne planaire selon l'une des revendications précédentes, **caractérisée en ce que** les guides d'ondes de l'antenne planaire sont réalisés selon la technique "à plaque triple".

8. Antenne planaire selon l'une des revendications précédentes, **caractérisée en ce que** chaque réseau de couplage (1, 2) possède un point de couplage d'entrée ou de sortie (17, 22), les points de couplage (17, 22) étant réalisés sous forme de transitions de guide d'ondes entre la technique à plaque triple et le couplage d'entrée ou de sortie coaxial.

9. Antenne planaire selon l'une des revendications précédentes, **caractérisée en ce que** les diaphragmes (6) sont rectangulaires, en particulier carrés, pourvus ou dépourvus de coins arrondis ou chanfreinés (6c, 6c'), le rayon des coins arrondis ou le degré du chanfrein déterminant entre autres la largeur de bande de fréquence et l'impédance d'entrée.

10. Antenne planaire selon l'une des revendications précédentes, **caractérisée en ce que** le contour des diaphragmes (6) possède un nombre de n côtés rectilignes (6b, 6b', 6b") reliés entre eux par des arcs.

11. Antenne planaire selon l'une des revendications précédentes, **caractérisée en ce que** la bordure des diaphragmes (6) se compose d'un nombre de n segments de cercle, d'ellipse ou d'hyperbole.

12. Antenne planaire selon l'une des revendications précédentes, **caractérisée en ce qu'**un guide d'ondes à ruban excitant respectif (16, 16', 16a, 16b) pénètre dans la chambre à diaphragmes, le guide d'ondes à ruban (16, 16', 16a, 16b) étant agencé perpendiculairement au côté de bordure par lequel il pénètre dans la chambre à diaphragmes.

13. Antenne planaire selon l'une des revendications précédentes, **caractérisée en ce que** les guides d'ondes à ruban excitants (16, 16', 16a, 16b) de deux diaphragmes (6) voisins dans une ligne sont agencés en alternance à partir des arêtes opposées respectives (6b, 6b', 6b") pour mener dans la chambre à diaphragmes.

14. Antenne planaire selon l'une ou l'autre des revendications 12 et 13, **caractérisée en ce que** le guide d'ondes à ruban rectiligne (16, 16', 16a, 16b) à l'intérieur de la chambre à diaphragmes est formé par plusieurs tronçons de guide d'ondes à ruban rectilignes avec des longueurs de tronçon égales ou différentes et avec des largeurs de tronçon égales ou différentes.

15. Antenne planaire selon l'une des revendications 12 à 14, **caractérisée en ce que** le guide d'ondes à ruban réalisé en forme de tronçons est formé par des tronçons de guide couplés par voie galvanique ou au moyen d'une fente de largeur définie.

16. Antenne planaire selon l'une des revendications 12 à 15, **caractérisée en ce que** le guide d'ondes à ruban excitant (16, 16', 16a, 16b) est agencé au centre symétrique ou en décalage par rapport au côté de bordure de la chambre à diaphragmes associée respective.

17. Antenne planaire selon l'une des revendications précédentes, **caractérisée en ce que** le point de couplage central (17, 22) est réalisé de telle sorte que le guide intérieur (42, 42') d'un guide d'ondes coaxial au moyen duquel les signaux de l'antenne planaire sont couplés en entrée ou en sortie vers le convertisseur à faible bruit (Low-Noise-Converter, LNC), est en liaison galvanique avec le tronçon de guidage d'ondes à ruban formant la branche principale (51) du réseau de couplage (1, 2), le tronçon de guide d'ondes à ruban (51) dans la zone de la liaison galvanique vers le guide intérieur (42, 42') menant en ligne droite et au centre symétrique à travers un segment profilé creux à bordure conductrice.

18. Antenne planaire selon la revendication 17, **caractérisée en ce que** le segment profilé creux est formé par une liaison conductrice entre des couches conductrices, comprenant les diaphragmes (6) qui enferment le réseau de couplage (1, 2), et les diaphragmes eux-mêmes.

19. Antenne planaire selon la revendication 18, **caractérisée en ce qu'**un anneau écarteur (43, 43') formant le segment profilé creux et comportant des saillies (43a, 43a') de longueur définie conformées sur sa première face plate relie les deux couches conductrices (3, 4, ; 4, 5) l'une à l'autre, et l'anneau écarteur (43, 43') prend appui par sa deuxième face plate sur une collerette (40c, 40c') de la partie (40, 40') formant le conducteur extérieur du guide d'ondes coaxial, les saillies (43a, 43a') traversant l'une des couches conductrices (4, 5) ainsi que le réseau de couplage (1, 2) et butant contre l'autre couche conductrice (3, 4).

20. Antenne planaire selon la revendication 19, **caractérisée en ce que** l'anneau écarteur (43, 43') entoure une saillie cylindrique (40d, 40d') adjacente à la collerette (40c, 40c') du conducteur extérieur (40, 40'), et **en ce que** la saillie cylindrique (40d, 40d') traverse une couche conductrice (4, 5) et se termine en alignement avec sa surface.

21. Antenne planaire selon l'une ou l'autre des revendications 19 et 20, **caractérisée en ce que** l'anneau écarteur (43, 43') est un disque à perçage axial (43c) dont une face plate présente au centre symétrique une gorge (43d) dont la profondeur correspond à l'addition de l'épaisseur de l'une des couches conductrices (4, 5) et de la distance entre les deux couches conductrices (3, 4; 4, 5).

22. Antenne planaire selon l'une des revendications 19 à 21, **caractérisée en ce que** la partie (40, 40') formant le conducteur extérieur comprend une autre collerette (40b, 40b') qui s'appuie contre une plaque de base conductrice (12).

23. Antenne planaire selon l'une des revendications 19 à 22, **caractérisée en ce que** la partie (40, 40') formant le conducteur extérieur présente un perçage axial dans lequel repose une douille non-conductrice (41, 41') en particulier en PIFE dans laquelle est agencé le conducteur intérieur (42, 42'), la douille butant par l'une de ses faces frontales contre la face inférieure du réseau de couplage (1, 2).

24. Antenne planaire selon l'une des revendications précédentes, **caractérisée en ce que** la plaque de base (12) et les couches conductrices (3, 4, 5) comprenant les diaphragmes (6) sont maintenues à distance au moyen d'éléments écarteurs en particulier conducteurs, notamment de douilles de rivetage enfoncées dans la plaque de base (12), les éléments écarteurs (45, 45') présentant un taraudage (45b, 45b') dans lequel s'engagent des vis (47, 47'), une couche conductrice (3, 4) étant sollicitée en pression contre l'anneau écarteur (43, 43') au moyen des vis (47, 47') par leur tête respective.

25. Antenne planaire selon l'une des revendications précédentes, **caractérisée en ce que** l'antenne planaire comprend deux plans de rayonnement agencés à surfaces parallèles l'un à l'autre, et les deux plans de rayonnement reçoivent ou émettent des ondes de polarisations orthogonales l'une par rapport à l'autre.

26. Antenne planaire selon l'une des revendications précédentes, **caractérisée en ce qu'**au moyen d'un polariseur agencé au-dessus de l'antenne planaire dans l'espace de rayonnement, une polarisation circulaire peut être reçue ou émise.
